# EUROPÄISCHE PATENTSCHRIFT

(11) **EP 2 935 661 B1**
(45) Veröffentlichungstag und Bekanntmachung des Hinweises auf die Patenterteilung: **10.09.2025**
(21) Anmeldenummer: 13811125.7
(22) Anmeldetag: 09.12.2013
(51) Int. Cl.: C25D 17/10, C25D 21/12, C25D 21/14, C25D 3/30, C25D 7/06, C25D 5/18

(54) **VORRICHTUNG ZUM ELEKTROLYTISCHEN BESCHICHTEN EINES DRAHTES**
APPARATUS FOR THE ELECTROLYTIC COATING OF A WIRE
DISPOSITIF POUR LE REVÊTEMENT ÉLECTROLYTIQUE D'UN FIL

(30) Priorität: 18.12.2012 DE 102012024758
(43) Veröffentlichungstag der Anmeldung: 28.10.2015
(73) Patentinhaber: Maschinenfabrik Niehoff GmbH & Co. KG, 91126 Schwabach (DE)
(72) Erfinder: LORENZ, Dagmar, 91126 Schwabach (DE); MENNINGEN, Klaus, 56244 Sessenhausen (DE); RAAB, Markus, 91639 Wolframs-Eschenbach (DE)
(74) Vertreter: Tostmann, Holger Carl
(86) Internationale Anmeldenummer: PCT/EP2013/003710
(87) Internationale Veröffentlichungsnummer: WO 2014/094998

(56) Entgegenhaltungen:
- DE-A1- 4 235 227
- JP-A- S6 386 886
- US-A- 1 465 034
- US-A- 2 823 180
- US-A- 4 169 780
- US-A- 4 419 192
- US-A- 4 514 266
- US-A- 5 100 517

## Beschreibung

Die Erfindung betrifft eine Vorrichtung zum kontinuierlichen elektrolytischen Beschichten eines Drahtes im Durchlaufverfahren.

Es ist bekannt, metallische Gegenstände wie beispielsweise Drähte in einer Galvanik-Anlage elektrolytisch zu beschichten, beispielsweise zu verzinnen. Dabei werden der Draht und das Beschichtungsmaterial in ein Elektrolytbad getaucht und dadurch elektrisch leitend miteinander verbunden. Verbindet man den Draht und das Beschichtungsmaterial dann mit unterschiedlichen Polen einer Gleichstromquelle, so fließt bei ausreichend hoher Spannung ein elektrischer Strom, der bewirkt, dass die Ionen im Elektrolyten zum Draht bzw. zum Beschichtungsmaterial wandern (Elektrolyse).

Der Draht wird mit dem Minuspol der Gleichstromquelle verbunden und bildet die Kathode. Die positiv geladenen Metallionen wandern im Elektrolyten zur Kathode und nehmen dort Elektronen auf (elektrochemische Reduktion), wodurch Metallatome entstehen, die sich an dem zu beschichtenden Draht anlagern. Bei den Anoden unterscheidet man zwischen löslichen Anoden und so genannten unlöslichen Anoden. Bei den löslichen Anoden löst sich das Anodenmetall unter Abgabe von Elektronen an den Stromkreis auf (elektrochemische Oxidation) und geht als Metallion in den Elektrolyten (in der Regel eine Salzlösung). Unlösliche Anoden lösen sich hingegen nicht auf, sondern dienen nur der Kontaktierung des Elektrolyten, um die Metallionen innerhalb des Elektrolyten (in der Regel eine Metall-Salzlösung) zu bilden. Im Fall von löslichen Anoden lösen sich diese mit der Zeit auf, im Fall von unlöslichen Anoden verarmt der Elektrolyt mit der Zeit an dem Metall.

In sauren Elektrolyten, wie zum Beispiel Zinnelektrolyten auf Basis von Methansulfonsäure, besteht bei der Verwendung von löslichen Anoden immer eine Differenz zwischen anodischer und kathodischer Stromausbeute. Die anodische Stromausbeute liegt in der Regel nahe 100%, während die kathodische Stromausbeute zum Beispiel beim methansulfonsauren Zinnelektrolyten in der Regel etwa zwischen 95% und 97% liegt. Die kathodische Stromausbeute ist dabei insbesondere abhängig von dem Beschichtungsmaterial, dem Elektrolyten und den Betriebsparametern (Badtemperatur, Badbewegung, Stromdichte, etc.).

Die vorstehend beschriebene Differenz zwischen anodischer und kathodischer Stromausbeute hat bei herkömmlichen Galvanikanlagen einen Anstieg der Metallkonzentration im Elektrolyten zur Folge, der bei Erreichen eines vorbestimmten oberen Schwellenwertes korrigiert werden muss. Um die Metallkonzentration im Elektrolyten in einem vorbestimmten Bereich zu halten, kann der Elektrolyt zum Beispiel regelmäßig oder kontinuierlich regeneriert werden.

Andererseits ist es bei Verwendung von unlöslichen Anoden erforderlich, die Metallkonzentration bei Erreichen eines vorbestimmten unteren Schwellenwertes zu korrigieren. Um die Metallkonzentration im Elektrolyten in einem vorbestimmten Bereich zu halten, ist es auch in diesem Fall möglich, den Elektrolyten regelmäßig oder kontinuierlich zu regenerieren. So offenbart zum Beispiel die DE 195 39 865 A1 eine Durchlauf-Galvanikanlage mit unlöslichen Anoden in der elektrolytischen Zelle, wobei der Elektrolyt in einem Regenierraum kontinuierlich mit Metallionen angereichert wird.

Ferner beschreibt DE 195 39 865 A1 die Verwendung von unlöslichen Anoden in der elektrolytischen Zelle, die durch Diaphragmen vom Elektrolyten abgeschirmt sind, und von löslichen Anoden in einem externen Regenierraum zur Ergänzung des Metallgehaltes des Elektrolyten.

US 5,100,517 offenbart eine Vorrichtung zum Abscheiden einer Metallschicht auf einem Draht in einem Elektrolytbad mit einer unlöslichen Elektrode, wobei die Vorrichtung auch eine lösliche Elektrode aufweist.

Es ist die Aufgabe der vorliegenden Erfindung, eine verbesserte Vorrichtung zum elektrolytischen Beschichten eines Drahtes zu schaffen.

Diese Aufgabe wird gelöst durch die Lehre der unabhängigen Ansprüche. Besonders bevorzugte Ausgestaltungen der Erfindung sind Gegenstand der abhängigen Ansprüche.

Die erfindungsgemäße Vorrichtung zum elektrolytischen Beschichten eines Drahtes weist einen Elektrolytbehälter mit einem Elektrolyten; eine erste Gleichstromquelle; wenigstens eine lösliche Anode, welche zumindest teilweise in den Elektrolyten im Elektrolytbehälter eintaucht und mit einem Pluspol der ersten Gleichstromquelle elektrisch leitend verbunden ist; und wenigstens einen Kathodenanschluss, welcher mit einem Minuspol der ersten Gleichstromquelle elektrisch leitend verbunden ist und mit welchem ein in den Elektrolyten im Elektrolytbehälter getauchter, zu beschichtender Draht elektrisch leitend und beweglich verbindbar ist, auf. Diese Vorrichtung ist gekennzeichnet durch eine zweite Gleichstromquelle, welche unabhängig von der ersten Gleichstromquelle betrieben werden kann; und wenigstens eine unlösliche Anode, welche zumindest teilweise in den Elektrolyten im Elektrolytbehälter eintaucht und mit einem Pluspol der zweiten Gleichstromquelle elektrisch leitend verbunden ist.

Bei der erfindungsgemäßen Vorrichtung kann die Metallkonzentration im Elektrolyten durch die wenigstens eine unlösliche Anode gesteuert werden. Da die zweite Gleichstromquelle unabhängig von der ersten Gleichstromquelle betrieben werden kann, ist es bei entsprechendem Betrieb der beiden Gleichstromquellen möglich, über die wenigstens eine unlösliche Anode die Differenz zwischen anodischer und kathodischer Stromausbeute für die wenigstens eine lösliche Anode auszugleichen und so die Metallkonzentration konstant in einem vorbestimmten Bereich zu halten.

Die zweite Gleichstromquelle wird vorzugsweise kontinuierlich betrieben oder wird nur je nach Bedarf zugeschaltet.

Der Begriff "Elektrolyt" soll in diesem Zusammenhang eine Flüssigkeit bezeichnen, welche in Ionen dissoziieren kann und damit für eine Elektrolyse, insbesondere in einer Galvanikanlage geeignet ist. Die chemische Zusammensetzung des Elektrolyten hängt dabei insbesondere von dem Material des zu beschichtenden Drahtes, dem Material der Anoden, insbesondere der löslichen Anoden, und dem gewünschten Beschichtungsmaterial ab. Zum Verzinnen eines (Kupfer-) Drahtes wird vorzugsweise ein methansulfonsaurer Elektrolyt verwendet.

Unter dem Begriff "Gleichstromquelle" soll in diesem Zusammenhang jede Art von Einrichtung verstanden werden, welche geeignet ist, an ihrem Ausgang eine Gleichspannung bereitzustellen und damit einen angeschlossenen Verbraucher mit Gleichstrom zu versorgen. Als Gleichstromquellen werden vorzugsweise Batterien, Akkumulatoren, Brennstoffzellen und besonders bevorzugt Gleichrichter eingesetzt. Die Gleichrichter sind vorzugsweise einer Wechselstromquelle wie einem Wechselstromgenerator oder einem Versorgungsnetz nachgeschaltet. Eine Gleichstromquelle ist vorzugsweise aus einer Gleichspannung bereitstellenden Einrichtung oder aus mehreren (bevorzugt im Wesentlichen gleichartigen) parallel geschalteten, Gleichspannung bereitstellenden Einrichtungen aufgebaut.

Die "lösliche Anode" soll in diesem Zusammenhang eine Anode bezeichnen, welche sich unter einer elektrochemischen Oxidation im Elektrolyten mit der Zeit auflöst, indem das das Beschichtungsmaterial bildende Metall unter Abgabe von Elektronen an den Stromkreis als Metallion in den Elektrolyten geht. Zum Verzinnen eines (Kupfer-)Drahtes wird vorzugsweise eine Zinnanode verwendet.

Die "unlösliche Anode" soll in diesem Zusammenhang eine Anode bezeichnen, welche sich in dem Elektrolyten mit der Zeit im Wesentlichen nicht auflöst, sondern nur der elektrischen Kontaktierung des Elektrolyten dient. Unlösliche Anoden können auch als dimensionsstabile oder inerte Anoden bezeichnet werden. Unlösliche Anoden bestehen vorzugsweise im Wesentlichen aus Edelstahl, Titan oder Platin und/oder sind mit einer Schutzschicht aus Titan, Platin, Iridium, Ruthenium oder dergleichen versehen.

Die Vorrichtung weist wenigstens eine lösliche Anode und wenigstens eine unlösliche Anode auf, die zumindest teilweise in den Elektrolyten eintauchen. Bei der erfindungsgemäßen Vorrichtung tauchen beide Anodenarten in denselben Elektrolyten ein, in den auch der zu beschichtende Draht getaucht wird. Dabei werden ein, zwei, drei, vier oder mehr lösliche Anoden verwendet, im Fall einer Durchlauf-Galvanikanlage wird je nach Größe des Durchlauf-Elektrolytbehälters eine größere Anzahl von löslichen Anoden verwendet. Außerdem werden, ein, zwei, drei, vier oder mehr unlösliche Anoden verwendet. Die effektive Gesamtoberfläche aller löslichen Anoden ist vorzugsweise größer als die effektive Gesamtoberfläche aller unlöslichen Anoden. Die löslichen und die unlöslichen Anoden sind vorzugsweise im Wesentlichen gleich dimensioniert. In diesem Fall ist die Anzahl der unlöslichen Anoden vorzugsweise kleiner als die Anzahl der löslichen Anoden.

Der zu beschichtende Draht, der in den Elektrolyten im Elektrolytbehälter getaucht wird, kann mit einem Kathodenanschluss der Vorrichtung verbunden werden, welcher mit einem Minuspol der ersten Gleichstromquelle elektrisch leitend verbunden ist. Der Kathodenanschluss ist in diesem Zusammenhang eine Einrichtung, die geeignet ist, eine elektrisch leitende Verbindung mit dem zu beschichtenden Draht herzustellen. Diese Verbindung ist vorzugsweise lösbar, um den zu beschichtenden Draht einfach auswechseln zu können. Für eine Durchlauf-Galvanikanlage ist diese Verbindung erfindungsgemäß beweglich ausgestaltet. Der Kathodenanschluss ist vorzugsweise auch mit dem Minuspol der zweiten Gleichstromquelle elektrisch leitend verbunden, sodass beide Gleichstromquellen auf dem gleichen Potential liegen.

Erfindungsgemäß ist die Stromstärke der zweiten Gleichstromquelle unabhängig von der Stromstärke der ersten Gleichstromquelle einstellbar. Durch die Regelung der Stromstärke im Stromkreis der wenigstens einen unlöslichen Anode kann über diese wenigstens eine unlösliche Anode die Differenz zwischen anodischer und kathodischer Stromausbeute für die wenigstens eine lösliche Anode ausgeglichen und so die Metallkonzentration konstant in einem vorbestimmten Bereich gehalten werden.

Erfindungsgemäß ist eine Steuervorrichtung zum Ansteuern der ersten Gleichstromquelle und der zweiten Gleichstromquelle in Abhängigkeit von wenigstens einem elektrolytischen Parameter des Elektrolyten im Elektrolytbehälter vorgesehen. Erfindungsgemäß werden beide Gleichstromquellen angesteuert, um die Stromstärken in beiden Stromkreisen zu regeln. Unter einem "elektrolytischen Parameter" soll in diesem Zusammenhang ein Betriebsparameter der Vorrichtung verstanden werden, welcher die Elektrolyse im Elektrolyten und damit die elektrolytische Beschichtung des zu beschichtenden Drahtes beeinflusst. Zu den elektrolytischen Parametern zählen in diesem Zusammenhang insbesondere, aber nicht ausschließlich der Metall(ionen)gehalt, der Säuregehalt, der pH-Wert und die Leitfähigkeit des Elektrolyten sowie die Stromstärke und die Durchlaufgeschwindigkeit. Erfindungsgemäß ist wenigstens einer der elektrolytischen Parameter der Metallionengehalt.

Erfindungsgemäß ist eine Messvorrichtung zum Erfassen des wenigstens einen elektrolytischen Parameters, nämlich wenigstens des Metallionengehalts, des Elektrolyten im Elektrolytbehälter vorgesehen. Bei dieser Messvorrichtung handelt es sich vorzugsweise um eine Messvorrichtung separat vom Elektrolytbehälter, welcher vorzugsweise regelmäßig dem Elektrolytbehälter entnommene Elektrolytproben zur Analyse zugeführt werden, oder um eine mit dem Elektrolyten im Elektrolytbehälter in Kontakt stehende Messvorrichtung, um eine im Wesentlichen kontinuierliche Analyse durchführen zu können.

Die erfindungsgemäße Vorrichtung ist als eine Durchlauf-Vorrichtung zum kontinuierlichen elektrolytischen Beschichten eines Drahtes ausgebildet. Die Durchlauf-Vorrichtung ist zum Beschichten von Draht einsetzbar Ein Verfahren zum kontinuierlichen elektrolytischen Beschichten eines Drahtes im Durchlaufverfahren, das zum besseren Verständnis der Erfindung beschrieben wird, weist die Schritte auf: Tauchen eines zu beschichtenden Drahtes in einen Elektrolytbehälter mit einem Elektrolyten, in welchen wenigstens eine lösliche Anode, welche mit einem Pluspol einer ersten Gleichstromquelle elektrisch leitend verbunden ist, und wenigstens eine unlösliche Anode, welche mit einem Pluspol einer zweiten Gleichstromquelle elektrisch leitend verbunden ist, zumindest teilweise eintauchen; Verbinden des zu beschichtenden Drahtes elektrisch leitend mit einem Minuspol der ersten Gleichstromquelle und einem Minuspol der zweiten Gleichstromquelle; und Betreiben der zweiten Gleichstromquelle unabhängig von der ersten Gleichstromquelle.

Mit diesem Verfahren können die gleichen Vorteile wie mit der oben beschriebenen Vorrichtung der Erfindung erzielt werden. Bezüglich der Vorteile, Begriffsdefinitionen und bevorzugten Ausgestaltungen soll deshalb an dieser Stelle nur auf die obigen Ausführungen in Zusammenhang mit der erfindungsgemäßen Vorrichtung verwiesen werden.

In einer bevorzugten Ausgestaltung des Verfahrens werden die Stromstärke der ersten Gleichstromquelle und die Stromstärke der zweiten Gleichstromquelle unterschiedlich zueinander eingestellt.

Erfindungsgemäß wird eine Gesamtstromstärke der ersten Gleichstromquelle und der zweiten Gleichstromquelle im Wesentlichen konstant gehalten.

IErfindungsgemäß werden die erste Gleichstromquelle und die zweite Gleichstromquelle in Abhängigkeit von wenigstens einem elektrolytischen Parameter des Elektrolyten im Elektrolytbehälter, nämlich wenigstens dem Metallionengehalt, angesteuert.

In einer noch weiteren Ausgestaltung des Verfahrens wird der wenigstens eine elektrolytische Parameter des Elektrolyten im Elektrolytbehälter regelmäßig oder kontinuierlich erfasst.

Es sei an dieser Stelle vorsorglich darauf hingewiesen, dass die Vorrichtung der Erfindung und das Verfahren jeweils auf keinen speziellen zu beschichtenden Draht, keinen speziellen Elektrolyten, kein spezielles Beschichtungsmaterial, keine speziellen löslichen Anoden und keine speziellen unlöslichen Anoden beschränkt sind.

Obige sowie weitere Merkmale und Vorteile der Erfindung werden aus der nachfolgenden Beschreibung eines bevorzugten, nicht-einschränkenden Ausführungsbeispiels anhand der beiliegenden Zeichnung besser verständlich. Darin zeigt die einzige Fig. 1, größtenteils schematisch, den Aufbau einer Durchlauf-Galvanikanlage gemäß einem bevorzugten Ausführungsbeispiel der vorliegenden Erfindung.

Die Galvanikanlage weist einen großen, länglichen Elektrolytbehälter 10 zum Aufnehmen eines geeigneten Elektrolyten 12 auf. Für eine Drahtverzinnung wird beispielsweise ein methansulfonsaurer Elektrolyt 12 verwendet.

In dem Elektrolytbehälter 10 ist eine Vielzahl von löslichen Zinnanoden 14 angeordnet. Wie in Fig. 1 angedeutet, sind diese vorzugsweise in zwei Reihen jeweils paarweise einander gegenüberliegend angeordnet. Die Zinnanoden 14 tauchen jeweils in den Elektrolyten 12 im Elektrolytbehälter 10 ein.

Die Zinnanoden 14 sind alle mit einem Pluspol einer ersten Gleichstromquelle 16 elektrisch leitend verbunden. Bei der ersten Gleichstromquelle 16 handelt es sich zum Beispiel um einen Gleichrichter, der an ein Versorgungsnetz oder an einen Wechselstromgenerator angeschlossen ist. Die erste Gleichstromquelle 16 ist zum Beispiel für eine Gesamtstromstärke von etwa 6.500 A ausgelegt.

Der zu beschichtende Draht 18 wird im Durchlaufverfahren in den Elektrolyten 12 im Elektrolytbehälter 10 getaucht. Zu diesem Zweck sind entsprechende Fördervorrichtungen vorhanden, die in Fig. 1 nicht gezeigt sind. Die Fördergeschwindigkeit des Drahtes 18 durch den Elektrolyten 12 wird an die gewünschte Beschichtungsdicke angepasst.

Der zu beschichtende Draht 18 wird von einem Kathodenanschluss 20 elektrisch leitend kontaktiert, welcher mit dem Minuspol der ersten Gleichstromquelle 16 elektrisch leitend verbunden ist. Auf diese Weise entsteht ein geschlossener Stromkreis vom Pluspol der ersten Gleichstromquelle 16 über die löslichen Zinnanoden 14, den Elektrolyten 12, den Draht 18 und den Kathodenanschluss 20 zum Minuspol der ersten Gleichstromquelle 16.

Neben den löslichen Zinnanoden 14 sind in dem Elektrolytbehälter 10 zusätzlich unlösliche Anoden 22 derart vorgesehen, dass sie ebenfalls in den Elektrolyten 12 eintauchen. Wie in Fig. 1 angedeutet, sind die löslichen Anoden 14 und die unlöslichen Anoden 22 im Wesentlichen gleich dimensioniert und geformt, ist die Anzahl der unlöslichen Anoden 22 jedoch deutlich kleiner als die Anzahl der löslichen Anoden 14. Die in den Elektrolyten 12 eintauchende effektive Gesamtoberfläche aller löslichen Anoden 14 ist damit deutlich größer als die effektive Gesamtoberfläche aller unlöslichen Anoden 22.

Die unlöslichen Anoden 22 sind alle mit einem Pluspol einer zweiten Gleichstromquelle 24 elektrisch leitend verbunden. Bei der zweiten Gleichstromquelle 24 handelt es sich analog zur ersten Gleichstromquelle 16 zum Beispiel um einen Gleichrichter, der an ein Versorgungsnetz oder an einen Wechselstromgenerator angeschlossen ist. Die zweite Gleichstromquelle 24 ist zum Beispiel für eine Gesamtstromstärke im Bereich von etwa 50 bis 150 A ausgelegt.

Der den zu beschichtenden Draht 18 kontaktierende Kathodenanschluss 20 ist auch mit dem Minuspol dieser zweiten Gleichstromquelle 24 verbunden. Auf diese Weise liegen die Minuspole der ersten und der zweiten Gleichstromquelle 16, 24 auf dem gleichen Potential.

Erfindungsgemäß sind die erste Gleichstromquelle 16 und die zweite Gleichstromquelle 24 unabhängig voneinander betreibbar. Insbesondere sind die Stromstärken der beiden Gleichstromquellen 16, 24 unabhängig voneinander einstellbar.

Zu diesem Zweck ist eine Steuervorrichtung 26 vorgesehen, welche die erste Gleichstromquelle 16 und die zweite Gleichstromquelle 24 ansteuert.

Diese Steuervorrichtung 26 ist mit einer Messvorrichtung 28 verbunden, welche ausgebildet ist, um wenigstens einen elektrolytischen Parameter des Elektrolyten 12 im Elektrolytbehälter 10 zu erfassen. Dies kann beispielsweise kontinuierlich durch eine direkte Messung des Parameters im Elektrolytbehälter 10 oder durch eine regelmäßige Probenentnahme aus dem Elektrolytbehälter 10 und eine anschließende Analyse separat von dem Elektrolytbehälter erfolgen.

Bei dem elektrolytischen Parameter handelt es sich um einen Betriebsparameter, welcher die Elektrolyse im Elektrolyten und damit die elektrolytische Beschichtung des zu beschichtenden Drahtes 18 beeinflusst. Als elektrolytischer Parameter werden von der Messvorrichtung 28 zum Beispiel der Metall(ionen)gehalt, der Säuregehalt, der pH-Wert und/oder die Leitfähigkeit des Elektrolyten 12, erfindungsgemäß jedoch wenigstens der Metallionengehalt, erfasst. Weitere Betriebsparameter, die in diesem Zusammenhang von der Messvorrichtung 28 erfasst werden können, sind die Stromstärke und die Durchlaufgeschwindigkeit, welche ebenfalls die elektrolytische Beschichtung des Drahtes 18 beeinflussen.

Die für den Beschichtungsprozess errechnete Stromstärke entspricht zum Beispiel 100%, d. h. die für die gewünschte Schichtdicke benötigten Metallionen gehen von den löslichen Anoden 14 in die Elektrolytlösung 12. Die kathodische Stromausbeute liegt dagegen zum Beispiel nur bei etwa 97 %. Mit der Zeit würde daher die Metall(ionen)konzentration im Elektrolyten 12 ansteigen.

Um dies zu verhindern, können bei der erfindungsgemäßen Vorrichtung durch die Steuervorrichtung 26 die zweite Gleichstromquelle 24 zugeschaltet und so die fehlenden 3 % der kathodischen Stromausbeute ausgeglichen werden. Da die unlöslichen Anoden 22 keine Metallionen in den Elektrolyten abgeben, sondern nur der Stromzufuhr dienen, kann auf diese Weise die Metallkonzentration im Elektrolyten im Wesentlichen konstant gehalten werden bzw. konstant in einem vorbestimmten Bereich gehalten werden.

Dies sei am Beispiel einer Drahtverzinnung in einem methansulfonsauren Elektrolyten näher veranschaulicht. Bei einem Drahtdurchmesser von etwa 1,6 mm und einer gewünschten Zinnbeschichtungsdicke von etwa 5 µm wird der Draht 18 zum Beispiel mit einer Geschwindigkeit von etwa 10 m/s durch den Elektrolyten 12 gefördert.

Bei einem Verzinnungsstrom von etwa 3.000 A (entspricht einer anodischen Stromausbeute der löslichen Zinnanoden 14 von etwa 100 %) und einer kathodischen Stromausbeute von etwa 97 % steuert die Steuervorrichtung 26 die zweite Gleichstromquelle 24 derart an, dass sie die Stromausbeutedifferenz von etwa 3 % ausgleicht, d. h. eine Stromstärke von etwa 90 A (= 3 % × 3.000 A) zur Verfügung stellt.

Neben dem Konstanthalten der Metall(ionen)konzentration im Elektrolyten 12 ist es erfindungsgemäß auch möglich, einen zu hohen Metallgehalt im Elektrolyten 12 zu korrigieren. Bei einer zu hohen Metall(ionen)konzentration im Elektrolyten 12, welche durch die Messvorrichtung 28 erfasst wird, kann bei der erfindungsgemäßen Vorrichtung durch die Steuervorrichtung 26 die Stromstärke der ersten Gleichstromquelle 16 reduziert und die Stromstärke der zweiten Gleichstromquelle 24 entsprechend erhöht werden. Wenn die Erhöhung der Stromstärke der zweiten Gleichstromquelle 24 größer bemessen ist als die Reduzierung der Stromstärke der ersten Gleichstromquelle 16, kann der Metallgehalt im Elektrolyten 12 mit der Zeit wieder reduziert werden.

## Patentansprüche

1. Vorrichtung zum kontinuierlichen elektrolytischen Beschichten eines Drahtes (18) im Durchlaufverfahren, aufweisend:
einen Elektrolytbehälter (10) mit einem Elektrolyten (12);
eine erste Gleichstromquelle (16);
wenigstens eine lösliche Anode (14), welche zumindest teilweise in den Elektrolyten (12) im Elektrolytbehälter (10) eintaucht und mit einem Pluspol der ersten Gleichstromquelle (16) elektrisch leitend verbunden ist;
wenigstens einen Kathodenanschluss (20), welcher mit einem Minuspol der ersten Gleichstromquelle (16) elektrisch leitend verbunden ist und mit welchem ein in den Elektrolyten (12) im Elektrolytbehälter (10) getauchter, zu beschichtender Draht (18) elektrisch leitend und beweglich verbindbar ist;
eine zweite Gleichstromquelle (24), welche unabhängig von der ersten Gleichstromquelle (16) betrieben werden kann;
wenigstens eine unlösliche Anode (22), welche zumindest teilweise in den Elektrolyten (12) im Elektrolytbehälter (10) eintaucht und mit einem Pluspol der zweiten Gleichstromquelle (24) elektrisch leitend verbunden ist;
eine Messvorrichtung (28) zum Erfassen wenigstens eines elektrolytischen Parameters, nämlich wenigstens eines Metallionengehalts, des Elektrolyten (12) im Elektrolytbehälter (10); und
eine Steuervorrichtung (26) zum Ansteuern der ersten Gleichstromquelle (16) und der zweiten Gleichstromquelle (24) in Abhängigkeit von dem wenigstens einen elektrolytischen Parameter, nämlich wenigstens dem Metallionengehalt, des Elektrolyten (12) im Elektrolytbehälter (10);
**dadurch gekennzeichnet, dass**
die zweite Gleichstromquelle (24) derart betrieben werden kann, dass die Gesamtstromstärke der ersten Gleichstromquelle (16) und der zweiten Gleichstromquelle (24) im Wesentlichen konstant gehalten wird,
indem die Steuervorrichtung (26) dazu eingerichtet ist, die Stromstärke der ersten Gleichstromquelle (16) zu reduzieren und die Stromstärke der zweiten Gleichstromquelle (24) entsprechend zu erhöhen, um eine zu hohe Metallionenkonzentration im Elektrolyten (12) zu korrigieren.

2. Vorrichtung nach Anspruch 1, **dadurch gekennzeichnet, dass** eine Vielzahl löslicher Zinnanoden (14) vorgesehen ist, wobei die löslichen Zinnanoden (14) und die unlöslichen Anoden (22) im Wesentlichen gleich dimensioniert sind und die Anzahl der unlöslichen Anoden (22) kleiner als die Anzahl der löslichen Zinnanoden (14) ist, so dass die effektive Gesamtoberfläche aller löslichen Zinnanoden (14) größer als die effektive Gesamtoberfläche aller unlöslichen Anoden (22) ist.

## Claims

1. Device for continuously electrolytically coating a wire (18) using a throughput process, comprising:
an electrolyte container (10) with an electrolyte (12);
a first DC power source (16);
at least one soluble anode (14) which is at least partially immersed into the electrolyte (12) in the electrolyte container (10) and which is electrically conductively connected to a positive pole of the first DC power source (16); and
at least one cathode terminal (20) which is electrically conductively connected to a negative pole of the first DC power source (16) and to which a wire (18) to be coated which is immersed into the electrolyte (12) in the electrolyte container (10) can be electrically conductively connected,
a second DC power source (24), which can be operated independently of the first DC power source (16); and
at least one insoluble anode (22), which is at least partially immersed into the electrolyte (12) in the electrolyte container (10) and which is electrically conductively connected to a positive pole of the second DC power source (24),
a measuring device (28) for detecting at least one electrolytic parameter, namely at least a metal ion concentration, of the electrolyte (12) in the electrolyte container (10);
a control device (26) for driving the first DC power source (16) and the second DC power source (24) as a function of the at least one electrolytic parameter, namely at least of the metal ion concentration, of the electrolyte (12) in the electrolyte container (10),
**characterized in that**
the second DC power source (24) can be operated in such a way that the total current of the first DC power source (16) and the second DC power source (24) is kept substantially constant,
**in that** the control device (26) is adapted to reduce the current of the first DC power source (16) and to increase the current of the second DC power source (24) accordingly in order to correct a metal ion concentration in the electrolyte (12) that is too high.

2. Device according to claim 1, **characterized in that** a plurality of soluble tin anodes (14) is provided, the soluble tin anodes (14) and the insoluble anodes (22) being substantially equally dimensioned and the number of insoluble anodes (22) being smaller than the number of soluble tin anodes (14), so that the effective total surface area of all soluble tin anodes (14) is greater than the effective total surface area of all insoluble anodes (22).

## Revendications

1. Dispositif pour le revêtement électrolytique continu d'un fil (18) en continu, présentant :
un récipient d'électrolyte (10) avec un électrolyte (12) ;
une première source de courant continu (16) ;
au moins une anode soluble (14), laquelle plonge au moins en partie dans l'électrolyte (12) du récipient d'électrolyte (10) et est reliée de manière électroconductrice à un pôle positif de la première source de courant continu (16) ;
au moins une connexion de cathode (20), laquelle est reliée de manière électroconductrice à un pôle négatif de la première source de courant continu (16) et à laquelle un fil (18) à revêtir plongé dans l'électrolyte (12) du récipient d'électrolyte (10) peut être relié de manière électroconductrice et mobile ;
une deuxième source de courant continu (24), laquelle peut fonctionner indépendamment de la première source de courant continu (16) ;
au moins une anode insoluble (22), laquelle plonge au moins en partie dans l'électrolyte (12) du récipient d'électrolyte (10) et est reliée de manière électroconductrice à un pôle positif de la deuxième source de courant continu (24) ;
un dispositif de mesure (28) pour acquérir au moins un paramètre électrolytique, à savoir au moins une teneur en ions métalliques, de l'électrolyte (12) du récipient d'électrolyte (10) ; et
un dispositif de commande (26) pour commander la première source de courant continu (16) et la deuxième source de courant continu (24) en fonction de l'au moins un paramètre électrolytique, à savoir au moins la teneur en ions métalliques, de l'électrolyte (12) du récipient d'électrolyte (10) ;
**caractérisé en ce que**
la deuxième source de courant continu (24) peut fonctionner de telle sorte que l'intensité du courant totale de la première source de courant continu (16) et de la deuxième source de courant continu (24) est maintenue sensiblement constante,
du fait que le dispositif de commande (26) est conçu pour réduire l'intensité du courant de la première source de courant continu (16) et pour augmenter de manière correspondante l'intensité du courant de la deuxième source de courant continu (24), afin de corriger une concentration en ions métalliques trop élevée dans l'électrolyte (12).

2. Dispositif selon la revendication 1, **caractérisé en ce qu'**une pluralité d'anodes en étain solubles (14) est prévue, dans lequel les anodes en étain solubles (14) et les anodes insolubles (22) sont dimensionnées de manière sensiblement identique et le nombre des anodes insolubles (22) est inférieur au nombre des anodes en étain solubles (14), de sorte que la surface totale effective de toutes les anodes en étain solubles (14) est supérieure à la surface totale effective de toutes les anodes insolubles (22).
